# EUROPÄISCHE PATENTSCHRIFT

(11) **EP 4 340 680 B1**
(45) Veröffentlichungstag und Bekanntmachung des Hinweises auf die Patenterteilung: **23.07.2025**
(21) Anmeldenummer: 22726815.8
(22) Anmeldetag: 13.05.2022
(51) Int. Cl.: A47C 20/04

(54) **BETRIEBSVERFAHREN FÜR EINEN LINEARANTRIEB UND MÖBEL MIT EINEM LINEARANTRIEB**
OPERATING METHOD FOR A LINEAR DRIVE, AND FURNITURE ITEM HAVING A LINEAR DRIVE
PROCÉDÉ DE FONCTIONNEMENT D'UN ENTRAÎNEMENT LINÉAIRE ET MEUBLE DOTÉ D'UN ENTRAÎNEMENT LINÉAIRE

(30) Priorität: 17.05.2021 DE 102021112749
(43) Veröffentlichungstag der Anmeldung: 27.03.2024
(73) Patentinhaber: DewertOkin Technology Group Co., Ltd., Jiaxing, Zhejiang (CN)
(72) Erfinder: HILLE, Armin, 33659 Bielefeld (DE)
(74) Vertreter: Kleine, Hubertus
(86) Internationale Anmeldenummer: PCT/IB2022/054461
(87) Internationale Veröffentlichungsnummer: WO 2022/243811

(56) Entgegenhaltungen:
- EP-A1- 2 737 829
- US-A1- 2008 120 779

## Beschreibung

Die Erfindung betrifft ein Verfahren zum Erfassen einer Verschiebeposition eines Abtriebselements gegenüber einem Grundelement bei einem Linearantrieb.

Als Linearantriebe ausgebildete elektromotorische Möbelantriebe werden beispielsweise in Betten, Sesseln oder anderen Möbeln eingesetzt, um Auflageflächen o. ä. als bewegbare Möbelteile zu verstellen, insbesondere zu verschwenken. Das Möbel weist dazu in der Regel einen oder mehrere Bewegungsbeschläge auf, mit denen der Linearantrieb gekoppelt ist. Beim Betätigen des Linearantriebs bewegt sich ein Abtriebselement linear gegenüber einem Grundelement. Linear bedeutet dabei, dass die Bewegung des Abtriebselements gegenüber dem Grundelement entlang einer Geraden erfolgt. Derartige Antriebe werden auch als Hubantriebe bezeichnet und die Relativbewegung des Abtriebselements gegenüber dem Grundelement als Hubbewegung oder einfach Hub.

Die Hubbewegung wird durch den Möbelbeschlag in eine Schwenkbewegung oder eine kombinierte Schwenk- und Hubbewegung umgesetzt. Bei Betten können beispielsweise Rücken- und/oder Fußteile verschwenkt werden. Bei Ruhesesseln, insbesondere sog. Relax- oder Fernsehsesseln, können häufig die Rückenlehne, eine Sitzfläche und auch eine Fußstütze verschwenkt und/oder ausgefahren werden.

Eine Grundanforderung, die Linearantriebe für diese Einsatzzwecke erfüllen müssen, ist in der Regel, dass eine oder beide Endlagen erkannt werden, um den Antrieb in diesen Endlagen abzuschalten. Zur Erkennung der Endlagen werden häufig Endschalter im Linearantrieb eingesetzt, die von dem bewegten Abtriebselement betätigt werden.

Zur Bedienung können die Linearantriebe z.B. über eine Handbedienung, die an eine Steuereinrichtung angeschlossen ist, vor- bzw. zurückgefahren werden. Für eine komfortablere Bedienung des Möbels kann zudem vorgesehen sein, einprogrammierte Stellungen bequem über einzelne Bedienkommandos, beispielsweise einen Tastendruck abzurufen, die dann vom Möbel eingenommen werden.

Zu diesem Zweck ist es erforderlich, dass der Linearantrieb nicht nur Endlagen detektiert, sondern über eine Information über seine momentane Einstellposition verfügt. Dafür sind mindestens die beiden folgenden Grundprinzipien bekannt: Bei einer sog. absoluten Positionserkennung kann von einem Positionssensor jederzeit die aktuelle Position des Abtriebselements gegenüber dem Grundelement, d.h. die aktuelle Verschiebeposition, detektiert werden. Beispielsweise kann ein potentiometrisch arbeitender Positionssensor eingesetzt werden, der einen Widerstandswert zurückliefert, der proportional zur eingestellten Position ist. Der Positionssensor kann durch ein Linearpotentiometer gebildet sein, das einen Abgriff aufweist, der mit dem Abtriebselement bewegt wird, oder auch durch ein Drehpotentiometer, dessen Drehstellung sich über ein entsprechendes Getriebe proportional mit der Position des Abtriebselements ändert.

Vorteilhaft bei einer derartigen absoluten Positionserkennung ist, dass die Positionsinformation jederzeit, insbesondere auch unmittelbar nach Inbetriebnahme des Möbels verfügbar ist.

Alternativ dazu sind sog. inkrementelle Positionssensoren bekannt, die eine Position durch Aufsummieren von differentiellen Positionsänderungssignalen bestimmen. Beispielsweise können die Umdrehungen eines Antriebsmotors des Linearantriebs erfasst werden und ausgehend von einer bekannten Position eine Positionsänderung aufgrund der Motorumdrehung berücksichtigt werden. Die Motorumdrehung selbst kann z.B. über einen an seiner Achse befestigten Hall-Sensor bestimmt werden oder durch Auswertung von Kommutationssignalen des Motors. Diese Art der Positionserkennung setzt voraus, dass zumindest eine Referenzposition des Motors bekannt ist und dass die Positionsänderungssignale jederzeit korrekt erfasst werden. Da insbesondere bei nicht-bestromter Steuereinheit des Linearantriebs nicht garantiert werden kann, dass jegliche (auch von außen hervorgerufene) Motorbewegung detektiert wird, ist in der Regel nach einer Spannungsunterbrechung des Möbels eine Referenzfahrt erforderlich, bei der zum Beispiel ein Endschalter angefahren wird, der dann die Referenzposition definiert.

Solche Referenzfahrten können jedoch nicht in allen Einsatzbereichen bei Möbeln mit elektromotorischen Möbelantrieben problemlos durchgeführt werden, beispielsweise nicht bei Pflegebetten, die in Krankenhäusern oder Pflegeeinrichtungen teilweise mit Patienten belegt in andere Räume gefahren werden müssen, wodurch die Stromversorgung der Steuereinrichtung und des Linearantriebs zeitweise unterbrochen wird. Grundsätzlich wäre es möglich, unterbrechungsfreie Stromversorgungen zumindest für das Positionserkennungssystem für diesen Zeitraum vorzusehen, um auf eine anschließende Referenzfahrt verzichten zu können. Dieses erhöht jedoch den Herstellungsaufwand und ist wartungsaufwendiger, da die gesicherte Funktion der unterbrechungsfreien Stromversorgung z. B. durch regelmäßiges Tauschen einer benutzten wiederaufladbaren Batterie sicherzustellen ist.

Von daher sind im Sinne einer hohen Betriebssicherheit absolute Positionssensoren gegenüber inkrementellen Positionssensoren zu bevorzugen. Absolute Positionssensoren auf der Basis von Potentiometern verkomplizieren jedoch den Aufbau der Linearantriebe und sind ihrerseits fehleranfällig, da der Schleifkontakt des Potentiometers mit steigender Betriebszeit zu Kontaktproblemen neigt.

Aus der Druckschrift DE 20 2004 002 924 U1 ist ein Möbel mit einem elektromotorischen Möbelantrieb bekannt, bei dem Neigungsschalter an bewegbaren Möbelteilen angeordnet sind. Die Antriebe werden gestoppt, wenn die Neigungsschalter erkennen, dass vorgegebene Neigungen des bewegbaren Möbelteils über- oder unterschritten werden. Auf diese Weise kann auf Endschalter beim Linearantrieb verzichtet werden. Eine absolute Positionserkennung für Zwischenpositionen ist mit der gezeigten Anordnung nicht möglich. Zudem erhöhen die separat an den bewegbaren Möbelteilen zu montierenden Neigungsschalter den Aufwand bei der Montage der Linearantriebe. Die zusätzlichen Kabel müssen zudem an den bewegbaren Möbelteilen korrekt montiert und geführt werden, um ihr Einklemmen durch den Bewegungsbeschlag zu verhindern. Das Dokument EP 2 737 829 A offenbart ein bekanntes Verfahren zum Erfassen einer Verschiebeposition eines Abtriebselements gegenüber einem Grundelement.

Es ist eine Aufgabe der vorliegenden Erfindung, ein Verfahren zu seinem Betrieb zu beschreiben, mit denen eine Erfassung der Position des Linearantriebs jederzeit, ohne potentiometrischen Sensor und ohne zusätzlichen Aufwand bei der Montage des Linearantriebs im Möbel erfolgen kann. Es soll weiterhin ein Möbel mit einem Linearantrieb mit diesen Vorteilen geschaffen werden.

Diese Aufgabe wird durch ein Positionserkennungsverfahren sowie ein Möbel mit einem Linearantrieb mit den Merkmalen des jeweiligen unabhängigen Anspruchs gelöst. Vorteilhafte Ausgestaltung und Weiterbildung sind jeweils Gegenstand der abhängigen Ansprüche.

Ein erfindungsgemäßes Verfahren zum Bestimmen einer Verschiebeposition bei einem derartigen Linearantrieb weist die folgenden Schritte auf: Es werden mehrere Wertepaare von Verschiebepositionen und Neigungswinkeln des Linearantriebs in einem in einem Möbel eingebauten Zustand bestimmt und diese Wertepaare in einer dem Linearantrieb zugeordneten Speichereinheit hinterlegt. Im Betrieb des Linearantriebs in dem Möbel wird dann ein aktueller Wert des Neigungswinkels ermittelt und es wird anhand der hinterlegten Wertepaare und des ermittelten Neigungswinkels ein aktueller Wert für die Verschiebeposition bestimmt.

Anders als bei einem Schwenkantrieb weist ein Linearantrieb zunächst keine Komponenten auf, deren Neigung sich bei Betätigung grundsätzlich ändert. Der Erfindung liegt jedoch die Erkenntnis zugrunde, dass Linearantriebe häufig aufgrund ihrer Verwendung in und Kopplung mit einem Bewegungsbeschlag im Möbel bei einer Betätigung auch ihre eigene Ausrichtung gegenüber der Vertikalen ändern, was dann von dem Neigungssensor erfasst werden kann und in einen Wert für die Verschiebeposition des Abtriebselements gegenüber dem Grundelement umgesetzt werden kann. In der Regel liegt bei üblichen Bewegungsbeschlägen und Einbausituationen von Linearantrieben eine monotone Funktionsabhängigkeit zwischen dem Neigungswinkel und der Verschiebeposition vor, sodass aus einem gemessenen Neigungswinkel eindeutig auf die Verschiebeposition geschlossen werden kann. So wirkt der Neigungssensor als absoluter Positionssensor.

Ein Neigungssensor arbeitet zuverlässig und ohne störungsanfällige mechanische Komponenten. Eine Auswerteeinheit zur Bestimmung des aktuellen Werts der Verschiebeposition kann in dem Linearantrieb oder einer mit diesem gekoppelten Steuereinrichtung für den Linearantrieb angeordnet sein.

Dadurch, dass der Linearantrieb selbst den Neigungssensor aufweist, kann ein Sensorsignal im Linearantrieb selbst ausgewertet werden oder kann über ein (sowieso vorhandenes) Anschlusskabel des Linearantriebs zur entfernten Auswertung z.B. in einer Steuereinrichtung des Linearantriebs geleitet werden. Zusätzlicher Verdrahtungsaufwand bei der Montage entfällt daher.

Die Wertepaare können in einer Lernphase im Möbel bestimmt werden oder auch vorab theoretisch aus der Geometrie und Kinematik des Bewegungsbeschlags und der Einbausituation des Linearantriebs ermittelt werden. Zwischen gemessenen Wertepaaren kann im Betrieb interpoliert werden, um die aktuelle Verschiebeposition mit einer Winkel- bzw. Wegauflösung zu bestimmen, die über der der Wertepaare liegt. Die Wertepaare können auch in Form einer Funktionsgleichung hinterlegt werden oder es kann aus hinterlegten Wertepaaren eine Funktionsgleichung näherungsweise ermittelt werden, mit deren Hilfe die eigentliche Umrechnung besonders einfach, schnell und wenig rechenaufwändig durchgeführt werden kann. Alternativ zum Anlernen der Wertepaare bzw. des Funktionszusammenhangs zwischen Neigung und Verschiebeposition kann auch vorgesehen sein, diese vorab anhand einer (bekannten) Geometrie des Möbels bzw. eines Möbelbeschlags, mit dem der Linearantrieb gekoppelt ist, zu berechnen. Linearantrieb bzw. Steuereinrichtung können dann bereits vor dem Einbau in das Möbel funktionsfertig eingerichtet sein.

Der Neigungssensor kann in oder an dem Linearantrieb angeordnet sein. Bei einer Montage an dem Linearantrieb eignet sich der Neigungssensor vorteilhaft auch zur nachträglichen Ausrüstung eines Linearantriebs mit einem absoluten Positionssensor. Der Neigungssensor kann beispielsweise mittels einer Befestigungsschelle an einem Standrohr des Linearantriebs montiert sein. Bei einer Integration des Neigungssensors in den Linearantrieb kann dieser vorteilhaft in einem Getriebegehäuse des Linearantriebs angeordnet sein.

In einer bevorzugten Ausgestaltung des elektromotorischen Linearantriebs ist der Neigungssensor ein MEMS-System, also ein Micro-Electro-Mechanical System. Dieses zeichnet sich durch einen kleinen Aufbau und geringe Herstellungskosten aus. Prinzipiell reicht für die Anwendung im oder am Linearantrieb eine eindimensionale Erfassung der Neigung aus, d.h. eine Messung der Neigung bei einem Schwenken um eine vorgegebene Achse. Bei einem festen Einbau in den Linearantrieb steht allerdings u.U. noch nicht eindeutig fest, um welche Achse im Betrieb geschwenkt wird. Bei einem nachträglichen Einbau ist dieses zwar in der Regel bekannt, jedoch kann aufgrund verfügbarer Positionen nicht immer gewährleistet werden, dass der angebaute Neigungssensor im Betrieb auch genau um seine Messachse geschwenkt wird. Es kann daher vorteilhaft sein, einen um 2- oder 3-Achsen die Neigung messenden Sensor zu verwenden, der im Betrieb flexibel Neigungen auch um verschiedene Achsen erfassen kann.

Ein erfindungsgemäßes Möbel mit einem elektromotorischen Möbelantrieb, weist mindestens einen solchen Linearantrieb auf und eine Steuereinrichtung, die zur Durchführung eines zuvor beschriebenen Verfahrens eingerichtet ist. Es ergeben sich die im Zusammenhang mit dem Linearantrieb bzw. dem Verfahren angegebenen Vorteile.

Die Erfindung wird nachfolgend anhand von Ausführungsbeispielen mithilfe von Figuren näher erläutert. Die Figuren zeigen:
- Fig. 1: ein Ausführungsbeispiel eines Möbels mit einem elektromotorischen Möbelantrieb mit Linearantrieben und in einer isometrischen Ansicht;
- Fig. 2, 3: jeweils eine geschnittene Seitenansicht des Möbels aus Figur 1 in verschiedenen Stellungen seiner beweglichen Möbelteile;
- Fig. 4: ein schematisches Diagramm einer Beziehung zwischen Schwenkwinkel und Hubweg eines in einem Möbel eingebauten Linearantriebs;
- Fig.5: ein erstes Ausführungsbeispiel eines Linearantriebs zur Verwendung in einem Möbel; und
- Fig. 6: ein zweites Ausführungsbeispiel eines Linearantriebs zur Verwendung in einem Möbel.

Figur 1 zeigt ein Bett 1 als Beispiel eines Möbels mit einem elektromotorischen Möbelantrieb. Das Bett 1 weist einen Rahmen 2 auf, der ein hier plattenförmiges Stützelement trägt, auf das eine Polsterung, z. B. eine Matratze aufgelegt werden kann. In alternativen Ausgestaltungen kann das Stützelement auch als Lattenrost ausgebildet sein.

Im dargestellten Beispiel ist das Stützelement vierteilig ausgebildet, wobei ein Teil fest mit dem Rahmen 2 verbunden ist und drei Teile gegenüber diesem und/oder untereinander schwenkbar montiert sind. Zu diesem Zweck ist ein Bewegungsbeschlag mit Beschlagteilen 3, 4 vorhanden. Das Beschlagteil 3 ist beim dargestellten Beispiel mithilfe des nicht bewegbaren Teils des Stützelements ortsfest am Rahmen 2 anmontiert. Gegenüber diesem Beschlagteil 3 sind die Beschlagteile 4 beweglich und führen bzw. tragen bewegbare Möbelteile 5, die hier von einem Rückenteil sowie zwei Beinteilen des Stützelements entsprechen.

Zur Bewegung der bewegbaren Möbelteile 5 sind im vorliegenden Beispiel zwei Linearantriebe 6 vorhanden, von denen in der Figur 1 nur einer zur Verstellung des Kopfteils sichtbar ist. Bei den Linearantrieben 6 verschiebt sich jeweils ein Abtriebselement linear gegenüber einem Grundelement. Die Linearantriebe 6 sind mit dem Grundelement bzw. dem Abtriebselement mit einem Beschlagteil 3, 4 verbunden.

Aufgrund der Geometrie des Bewegungsbeschlags führt eine Linearbewegung des Abtriebselements gegenüber dem Grundelement zu einem Verschwenken des bewegbaren Beschlagteils 4 bzw. des bewegbaren Möbelteils 5.

Es ist weiter eine Steuereinrichtung 7 vorhanden, die im vorliegenden Beispiel am Rahmen 2 befestigt ist und die über hier nicht dargestellte Kabel mit den Linearantrieben 6 verbunden ist. Die Steuereinrichtung 7 ist weiter mit einer Bedieneinheit gekoppelt, über die eine Betätigung der Linearantriebe 6 angesteuert wird. Die Bedieneinheit kann über eine drahtgebundene oder eine drahtlose Verbindung mit der Steuereinrichtung 7 gekoppelt sein. Eine drahtlose Übertragung kann optisch z. B. über Infrarotlicht erfolgen auch über Funk erfolgen. Zu Letzterem ist auch eine Übertragung über ein WLAN-Netz oder eine Bluetooth-Verbindung zu zählen.

Im dargestellten Beispiel ist die Steuereinrichtung 7 zur Ansteuerung beider Linearantriebe 6 des Betts 1 eingerichtet. In alternativen Ausgestaltungen kann die Steuereinrichtung 7 in einen der Linearantriebe 6 integriert sein, der dann eine Art übergeordneten Antrieb darstellt, der den weiteren Antrieb mit ansteuert. Ebenfalls ist denkbar, dass beide (oder ggf. auch mehrere vorhandene) Linearantriebe über eigene integrierte Steuereinrichtungen verfügen, die unabhängig voneinander oder untereinander koordiniert auf Steueranweisungen einer Bedieneinheit reagieren.

Eine Stromversorgung des elektromotorischen Möbelantriebs kann über ein in die Steuereinrichtung 7 integriertes Netzteil erfolgen oder über ein externes Netzteil, das über ein Niederspannungskabel mit der Steuereinrichtung 7 verbunden ist.

Anmeldungsgemäß zeichnen sich die Linearantriebe 6 dadurch aus, dass jeweils ein Neigungssensor 10 in den Linearantrieb 6 integriert ist bzw., wie im dargestellten Beispiel, an den Linearantrieb 6 anmontiert ist. Der Neigungssensor 10 erfasst eine Neigung des Linearantriebs 6 gegenüber der durch die Erdanziehung definierten Vertikalen. Aufgrund der Kopplung des Linearantriebs 6 mit den Beschlagsteilen 3, 4 ist eine Betätigung des Linearantriebs 6 nicht nur mit einem Verschwenken des bewegbaren Möbelteils 5 verbunden, sondern auch mit einem Verschwenken des Linearantriebs 6 und damit des Neigungssensors 10 gegenüber der Vertikalen.

Unter der in vielen Anwendungsfällen geltenden Annahme, dass eine Funktionsbeziehung zwischen der vom Neigungssensor 10 erfassten Neigung und einer Verschiebeposition des Linearantriebs 6, also einer Relativposition des Abtriebselements gegenüber dem Grundelement, monoton verläuft, kann eine gemessene Neigung eindeutig in eine Verschiebeposition, nachfolgend auch Hub genannt, umgerechnet werden. Auf diese Weise kann jederzeit und damit in Art eines Absolut-Positionssensors ein gemessener Neigungswert in eine Positionsinformation umgerechnet werden.

In den Figuren 2 und 3 ist das Bett 1 in einer geschnittenen Seitendarstellung in unterschiedlichen Positionen der bewegbaren Möbelteile 5 dargestellt. In diesen Darstellungen ist auch der zweite Linearantrieb 6, der eine Verstellung der Beinteile des Stützelements bewirkt, erkennbar.

Für den Linearantrieb 6, der das Kopfteil verstellt, sind in der Figur 2 ein Neigungswinkel α und ein Hub d dargestellt. Der Neigungswinkel α ist hier gegenüber einer Waagerechten dargestellt. Dieses ist rein beispielhaft. Der Neigungssensor 10 selbst misst gegenüber der Vertikalen, wobei der ausgegebene Wert von der genauen Einbaulage des eigentlichen Sensors im Neigungssensor 10 abhängt sowie von der Montageausrichtung des Neigungssensors 10 am oder im Linearantrieb 6. Es versteht sich, dass ein vom Neigungssensor 10 gemessener Wert auf einfache Weise über geometrische Beziehungen mit dem hier zur Darstellung genutzten Neigungswinkel α in Beziehung gebracht werden kann. Ebenso ist die Definition des Hubs d als Maß für die Position des Abtriebselements gegenüber dem Grundelement rein beispielhaft. Wichtig ist lediglich, dass der Hub d ein Maß für die Linearbewegung des Linearantriebs 6 ist, wohingegen der Neigungswinkel α seine Ausrichtung innerhalb des Möbels charakterisiert.

Fig. 4 zeigt in einem schematischen Diagramm die Beziehung zwischen dem gemessenen Neigungswinkel α und dem daraus resultierenden Hub d in einer Kurve 20. Der Neigungswinkel α ist in ° (Grad) und der Hub in mm (Millimeter) dargestellt.

Es zeigt sich für den vorliegenden Fall eine über einen großen Winkelbereich linearer Zusammenhang, der lediglich zu größeren Winkeln hin davon abweichend steiler wird. Eine derartige Kurve 20 kann in einer Auswerteeinheit in dem Linearantrieb 6 oder der Steuereinrichtung 7 hinterlegt sein und zur Umrechnung dem vom Neigungssensor 10 gemessenen Neigungswinkel α in den Hub d genutzt werden. Bevorzugt ist die Kurve in einem nicht-flüchtigen Speicher abgelegt, beispielsweise einem Flash-Speicher, so dass sie auch nach einer Unterbrechung des Betriebsstroms unmittelbar bereitsteht.

Die Kurve 20 kann entweder vorab anhand der (bekannten) Geometrie des Beschlags und der Einbausituation des Linearantriebs 6 in den Beschlag berechnet werden und vor Auslieferung des Linearantriebs 6 bzw. der Steuereinrichtung 7 eingespeichert werden. Alternativ kann eine Art Anlernphase vorgesehen sein, bei der bestimmte Winkelpositionen des bewegbaren Möbelteils 5 z.B. mithilfe einer Lehre manuell angefahren werden und die entsprechenden Neigungswinkel α gemessen und abgespeichert werden. Die Kurve 20 kann dann anhand der Messwerte von der Steuereinrichtung 7 bzw. dem Linearantrieb 6 interpoliert und abgelegt werden.

Je nach Beschlag und Einbausituation kann die Kurve 20 komplizierter aussehen als in dem Beispiel der Fig. 4. Solange die Kurve streng monoton verläuft, also keine lokalen Maxima oder Minima aufweist, ist dennoch in jedem Fall eine eindeutige Zuordnung eines Hubs d zu einem gemessenen Neigungswinkel α möglich.

In bestimmten Fällen kann eine Positionsbestimmung sogar erfolgen, wenn ein lokales Maximum oder Minimum vorliegt. Dabei werden die Größe und/oder das Vorzeichen der 1. Ableitung der Kurve 20 genutzt. Sobald der Linearantrieb angelaufen ist, kann anhand der bekannten Laufrichtung und ggf. Geschwindigkeit eine Änderung des Neigungswinkels α erfasst werden, wodurch z.B. eine Aussage möglich ist, auf welcher Seite (zu kleinen bzw. zu größeren Neigungswinkeln α hin) des Maximums oder Minimums sich die Position des Abtriebselements des Linearantriebs 6 befindet. Damit kann dann auch eindeutig die korrekte Position ermittelt werden.

In den Figuren 5 und 6 sind zwei Linearantriebe 6 jeweils in isometrischen Ansichten gezeigt, die mit einem Neigungssensor 10 ausgestattet sind. Vom Grundaufbau her sind beide identisch, sie unterscheiden sich lediglich in der Montageart und -position des Neigungssensors 10. Beide können in dem zuvor gezeigten Ausführungsbeispielen des Betts 1 gemäß den Fig. 1 bis 3 eingesetzt werden.

Die Linearantriebe 6 weisen jeweils ein Getriebegehäuse 61 auf mit einem Dom, unter dem sich ein Elektromotor 62 befindet. Dem Elektromotor 62 ist ein Drehzahlreduziergetriebe mit wenigstens einer Getriebestufe nachgeschaltet, beispielsweise ein Schneckengetriebe. Dieses wirkt auf ein Gewindespindelgetriebe mit Gewindespindel ein, das aus der Drehbewegung des Motors eine Linearbewegung erzeugt. Die Gewindespindel ist in einem aus dem Gehäuse 61 herausragenden Standrohr 63 angeordnet, das auch als Führung für ein Hubrohr 66 dient. Am freien Ende des Hubrohrs 66 ist ein Gabelkopf als Befestigungselement 67 angebracht. Eine vergleichbarer Gabelkopf als Befestigungselement 64 befindet sich am gegenüberliegenden Ende des Getriebegehäuses 61. Weiter ist an dem Getriebegehäuse 61 noch ein Auslass für ein Anschlusskabel 65 ausgebildet.

Im Möbel wird der Linearantrieb 6 mit den beiden Befestigungselementen 64, 67 montiert. Das Hubrohr 66 mit dem Befestigungselement 67 bilden das zuvor genannte Abtriebselement des Linearantriebs 6; alle anderen Komponenten sind dem Grundelement zuzuordnen.

Der Neigungssensor 10 ist im Ausführungsbeispiel der Fig. 5 in einem Gehäuse 11 Mithilfe eines Montageelements 12, hier einer Art Befestigungsschelle, an dem Standrohr 63 befestigt. In dieser Ausgestaltung kann der Neigungssensor 10 auch einfach als Nachrüstelement an bereits verfügbare Linearantriebe nachgerüstet werden.

Bei dem Ausführungsbeispiel der Fig. 6 ist der Neigungssensor 10 in dem Getriebegehäuse 11 des Linearantriebs 6 integriert.

In beiden Fällen kann der Neigungssensor beispielsweise als ein- oder mehrachsiger Beschleunigungssensor auf MEMS-Basis (Micro-Electro-Mechanical System) ausgeführt sein.

### Bezugszeichenliste

- 1: Bett
- 2: Rahmen
- 3, 4: Beschlagteil
- 5: bewegbares Möbelteil
- 6: Linearantrieb
- 61: Getriebegehäuse
- 62: Motor
- 63: Standrohr
- 64: Befestigungselement (Gabelkopf)
- 65: Anschlusskabel
- 66: Hubrohr
- 67: Befestigungselement (Gabelkopf)
- 7: Steuereinrichtung

- 10: Neigungssensor
- 11: Gehäuse
- 12: Befestigungsschelle

- 20: Kurve

- d: Verschiebeposition (Hub)
- α: Neigungswinkel

## Patentansprüche

1. Verfahren zum Erfassen einer Verschiebeposition (d) eines Abtriebselements gegenüber einem Grundelement bei einem Linearantrieb (6) für ein Möbel mit einem bewegbaren Möbelteil, wobei der Linearantrieb (6) ein Grundelement und ein gegenüber diesem linear verschiebbaren Abtriebselement aufweist, sowie einen Neigungssensor (10) als Messeinrichtung zum Erfassen einer Position des Abtriebselements gegenüber dem Grundelement, aufweisend die folgenden Schritte:
- Bestimmen mehrerer Wertepaare von Verschiebepositionen (d) und Neigungswinkeln (α) des Linearantriebs (6) in einem in einem Möbel eingebauten Zustand;
- Hinterlegen der Wertepaare in einer dem Linearantrieb (6) zugeordneten Speichereinheit;
- Ermitteln eines aktuellen Wertes des Neigungswinkels (α) im Betrieb des Linearantriebs (6) in dem Möbel;
- Bestimmen eines aktuellen Wertes für die Verschiebeposition (d) anhand der hinterlegten Wertepaare.

2. Verfahren nach Anspruch 1, bei dem zwischen gemessenen Wertepaaren interpoliert wird, um die aktuelle Verschiebeposition (d) zu bestimmen.

3. Verfahren nach Anspruch 1 oder 2, bei dem die Wertepaare in Form einer Funktionsgleichung hinterlegt werden oder bei dem aus hinterlegten Wertepaaren eine Funktionsgleichung näherungsweise ermittelt wird.

4. Verfahren nach einem der Ansprüche 1 bis 3, bei dem die Wertepaare in einer Lernphase im Möbel bestimmt werden.

5. Verfahren nach einem der Ansprüche 1 bis 3, bei dem die Wertepaare anhand einer Geometrie des Möbels bzw. eines Möbelbeschlags, mit dem der Linearantrieb (6) gekoppelt ist, berechnet werden.

6. Verfahren nach einem der Ansprüche 1 bis 5, bei dem eine Auswerteeinheit zur Bestimmung des aktuellen Werts der Verschiebeposition (d) in dem Linearantrieb (6) oder einer mit diesem gekoppelten Steuereinrichtung (7) für den Linearantrieb (6) angeordnet ist.

7. Verfahren nach einem der Ansprüche 1 bis 6, bei dem der Neigungssensor (10) an dem Linearantrieb (6) montiert ist.

8. Verfahren nach Anspruch 7, bei dem der Neigungssensor (10) mittels einer Befestigungsschelle (12) an einem Standrohr des Linearantriebs (6) montiert ist.

9. Verfahren nach einem der Ansprüche 1 bis 6, bei dem der Neigungssensor (10) in den Linearantrieb (6) integriert ist.

10. Verfahren nach Anspruch 9, bei dem der Neigungssensor (10) in einem Getriebegehäuse (61) des Linearantriebs (6) angeordnet ist.

11. Verfahren nach einem der Ansprüche 1 bis 10, bei dem der Neigungssensor (10) ein MEMS-System ist.

12. Verfahren nach einem der Ansprüche 1 bis 11, bei dem der Neigungssensor (10) zur Messung einer Neigung gegenüber mindestens 2, bevorzugt 3 Achsen geeignet ist.

13. Möbel mit einem elektromotorischen Möbelantrieb, aufweisend mindestens einen Linearantrieb (6), wobei der Linearantrieb (6) ein Grundelement und ein gegenüber diesem linear verschiebbaren Abtriebselement aufweist, sowie einen Neigungssensor (10) als Messeinrichtung zum Erfassen einer Position des Abtriebselements gegenüber dem Grundelement, und aufweisend eine Steuereinrichtung (7), die zur Durchführung eines Verfahrens nach einem der Ansprüche 1 bis 12 eingerichtet ist.

## Claims

1. Method for ascertaining a displacement position (d) of an output element relative to a base element in a linear drive (6) for a furniture item having a movable furniture part, wherein the linear drive (6) includes a base element and an output element which is displaceable linearly with respect to the base element, and a measuring device for ascertaining a position of the output element with respect to the base element, comprising the following steps:
- determining several value pairs of displacement positions (d) and tilt angles (α) of the linear drive (6) in a state installed in a furniture item;
- storing the value pairs in a memory unit associated to the linear drive (6);
- determining a current value of the tilt angle (α) during operation of the linear drive (6) in the furniture item;
- determining a current value for the displacement position (d) based on the stored value pairs.

2. Method according to claim 1, in which interpolation is performed between measured value pairs to determine the current displacement position (d).

3. Method according to claim 1 or 2, in which the value pairs are stored in the form of a function equation or in which a function equation is determined by approximation from stored value pairs.

4. Method according to one of the claims 1 to 3, in which the value pairs are determined in a learning phase in the furniture item.

5. Method according to one of the claims 1 to 3, in which the value pairs are calculated based on a geometry of the furniture item or a furniture fitting to which the linear drive (6) is coupled.

6. Method according to one of the claims 1 to 5, in which an evaluation unit for determining the current value of the displacement position (d) is arranged in the linear drive (6) or in a control device (7) for the linear drive (6) coupled thereto.

7. Method according to one of the claims 1 to 6, in which the tilt sensor (10) is mounted on the linear drive (6).

8. Method according to claim 7, in which the tilt sensor (10) is mounted on a standpipe of the linear drive (6) by a mounting clamp (12).

9. Method according to one of the claims 1 to 6, in which the tilt sensor (10) is integrated in the linear drive (6).

10. Method according to claim 9, in which the tilt sensor (10) is arranged in a gearbox housing (61) of the linear drive (6).

11. Method according to one of the claims 1 to 10, in which the tilt sensor (10) is a MEMS system.

12. Method according to one of the claims 1 to 11, in which the tilt sensor (10) is suitable for measuring a tilt relative to at least 2, preferably 3 axes.

13. Furniture item with an electromotive furniture drive, comprising at least one linear drive (6), wherein the linear drive (6) includes a base element and an output element which is displaceable linearly with respect to the base element, and a measuring device for ascertaining a position of the output element with respect to the base element and comprising a control device (7) which is designed to carry out a method according to one of the claims 8 to 13.

## Revendications

1. Procédé pour détecter une position de translation (d) d'un élément de sortie d'entraînement par rapport à un élément de base dans un entraînement linéaire (6) pour un meuble comportant une partie de meuble mobile, dans lequel l'entraînement linéaire (6) comporte un élément de base et un élément de sortie d'entraînement capable de translation linéaire par rapport à celui-ci, ainsi qu'un capteur d'inclinaison (10) servant de dispositif de mesure pour détecter une position de l'élément de sortie d'entraînement par rapport à l'élément de base, comprenant les étapes suivantes :
- détermination de plusieurs paires de valeurs de positions de translation (d) et d'angles d'inclinaison (α) de l'entraînement linéaire (6) dans un état installé dans un meuble ;
- enregistrement des paires de valeurs dans une unité de mémoire associée à l'entraînement linéaire (6) ;
- détermination d'une valeur actuelle de l'angle d'inclinaison (α) pendant le fonctionnement de l'entraînement linéaire (6) dans le meuble ;
- détermination d'une valeur actuelle de la position de translation (d) à l'aide des paires de valeurs enregistrées.

2. Procédé selon la revendication 1, dans lequel une interpolation est effectuée entre les paires de valeurs afin de déterminer la position de translation (d) actuelle.

3. Procédé selon la revendication 1 ou 2, dans lequel les paires de valeurs sont enregistrées sous la forme d'une équation fonctionnelle ou dans lequel une équation fonctionnelle est déterminée par approximation à partir de paires de valeurs enregistrées.

4. Procédé selon l'une des revendications 1 à 3, dans lequel les paires de valeurs sont déterminées dans le meuble au cours d'une phase d'apprentissage.

5. Procédé selon l'une des revendications 1 à 3, dans lequel les paires de valeurs sont calculées à partir d'une géométrie du meuble ou d'une ferrure de meuble avec laquelle l'entraînement linéaire (6) est couplé.

6. Procédé selon l'une des revendications 1 à 5, dans lequel une unité d'analyse destinée à déterminer la valeur actuelle de la position de translation (d) est disposée dans l'entraînement linéaire (6) ou un dispositif de commande (7) de l'entraînement linéaire (6) couplé à celui-ci.

7. Procédé selon l'une des revendications 1 à 6, dans lequel le capteur d'inclinaison (10) est monté sur l'entraînement linéaire (6).

8. Procédé selon la revendication 7, dans lequel le capteur d'inclinaison (10) est monté au moyen d'un collier de fixation (12) sur un tube fixe de l'entraînement linéaire (6).

9. Procédé selon l'une des revendications 1 à 6, dans lequel le capteur d'inclinaison (10) est intégré dans l'entraînement linéaire (6).

10. Procédé selon la revendication 9, dans lequel le capteur d'inclinaison (10) est disposé dans un carter d'engrenages (61) de l'entraînement linéaire (6).

11. Procédé selon l'une des revendications 1 à 10, dans lequel le capteur d'inclinaison (10) est un système MEMS.

12. Procédé selon l'une des revendications 1 à 11, dans lequel le capteur d'inclinaison (10) convient pour mesurer une inclinaison par rapport à au moins 2 axes, de préférence 3 axes.

13. Meuble muni d'un entraînement de meuble à moteur électrique comportant au moins un entraînement linéaire (6), lequel entraînement linéaire (6) comporte un élément de base et un élément de sortie d'entraînement capable de translation linéaire par rapport à celui-ci, ainsi qu'un capteur d'inclinaison (10) servant de dispositif de mesure pour détecter une position de l'élément de sortie d'entraînement par rapport à l'élément de base, et comportant un dispositif de commande (7) agencé pour exécuter un procédé selon l'une des revendications1 à 12.
